# FASCICULE DE BREVET EUROPEEN

(11) **EP 0 523 305 B1**
(45) Date de publication et mention de la délivrance du brevet: **13.03.1996**
(21) Numéro de dépôt: 91402006.0
(22) Date de dépôt: 17.07.1991
(51) Int. Cl.: B65H 29/38, B65H 29/22, B65H 29/40

(54) **Dispositif de traitement de titres tels que des billets de banque, avec galets satellites**
Vorrichtung mit Planetrollen zum Behandeln von Wertpapieren wie Banknoten
Device for handling securities such as banknotes, comprising satellite wheels

(43) Date de publication de la demande: 20.01.1993
(73) Titulaire: DASSAULT AUTOMATISMES ET TELECOMMUNICATIONS, F-78370 Plaisir (FR)
(72) Inventeur: Lebeau, Christophe, F-78150 le Chesnay (FR)
(74) Mandataire: Plaçais, Jean-Yves

(56) Documents cités:
- GB-A- 2 168 687
- PATENT ABSTRACTS OF JAPAN vol. 10, no. 353 (M-539)(2409) 28 Novembre 1986 & JP-A-61 150 959 (TOSHIBA CORP.)
- PATENT ABSTRACTS OF JAPAN vol. 8, no. 177 (M-317)(1614) 15 Août 1984 & JP-A-59 069 341 (HITACHI KOKI)
- PATENT ABSTRACTS OF JAPAN vol. 11, no. 278 (M-623)(2725) 9 Septembre 1987 & JP-A-62 079 156 (HITACHI LTD)

## Description

L'invention concerne le traitement de titres, en particulier de billets de banque.

Dans un distributeur automatique connu, les billets de banque sont extraits d'une cassette puis entraînés en translation par un convoyeur à galets. Ils arrivent alors sur un groupe d'une ou plusieurs roues à aubes. Chaque billet s'engage dans un espace inter-aubes. Le mouvement de la roue l'amène à un réceptacle où le billet va buter, presque à plat, pour s'empiler avec d'autres billets. La pile ainsi obtenue est finalement délivrée à l'utilisateur.

Il est nécessaire qu'un distributeur de billets soit rapide, avec une sûreté de fonctionnement maximale aussi bien pour le banquier que pour son client.

Les dispositifs à roues à aubes, qui ont leurs propres limites techniques, ne donnent pas entière satisfaction.

On connaît également dans un tout autre domaine, celui des photocopieurs et plus généralement de l'imprimerie, un dispositif de traitement de feuilles du type comprenant :
- un premier et un second galets en contact, propres a assurer la translation d'une feuille à la fois, ledit premier galet étant apte à entraîner ledit second galet,
- un réceptacle comportant un premier flan formant butée pour arrêter une feuille et permettre son empilement sur un second flan, et
- des moyens de transfert de feuilles une par une entre la sortie des premier et second galets d'entrée et ce réceptacle, comportant :
   * un premier moteur apte à faire tourner à vitesse contrôlée un axe,
   * un galet central, solidaire de l'axe,
   * un équipage mobile à rotation coaxialement au galet central, et porteur d'au moins un galet périphérique fou, rappelé élastiquement vers ledit galet, pour autoriser son entraînement par friction, cet équipage possédant une position d'attente dans laquelle le point de tangence du galet central et du galet fou est sensiblement dans l'axe du point de tangence des premier et second galets,
   * un second moteur apte à faire tourner, autour de l'axe, ledit équipage mobile par l'intermédiaire d'un premier moyen d'entraînement, et
   * des moyens de commande comprenant un détecteur de feuilles, et aptes à commander les premier et second moteurs en fonction d'une avance prédéterminée d'une feuille détectée par ledit détecteur, afin d'entraîner le galet central et l'équipage mobile en un mouvement angulaire conjoint, lequel mouvement comporte un écart de vitesse angulaire qui permet de libérer la feuille pour qu'elle tombe dans le réceptacle.

Ce dispositif connu par la publication JP-A-59069341 du 19 Avril 1984, enseigne un dispositif de traitement de feuilles, dont le but est de transférer, avec retournement de 180° par rapport à l'orientation initiale, une feuille de papier du type de celles utilisées dans les photocopieurs (format dit "A3" ou "A4"), ou dans les rotatives d'impressions (format Journal). En fait, ce dispositif a été conçu pour autoriser le contrôle du texte imprimé sur la face d'une feuille de grand format.

La présente invention vient proposer un dispositif du type décrit précédemment, mais dans lequel les titres à traiter ne sont pas des feuilles, mais des billets de banque.

Le dispositif selon l'invention prévoit que le premier flan dudit réceptacle comprend une échancrure propre à être traversée par la périphérie du galet central et une partie de l'équipage mobile, avec le galet fou, et que les moyens de commande produisent ledit écart de vitesse angulaire sans recul du galet central, de manière telle que le galet fou dépasse l'extrémité du titre avant que celle-ci ne rencontre le premier flan du réceptacle.

En pratique, la périphérie du galet central et une partie de l'équipage mobile, avec le galet fou, vont traverser le premier flan par une échancrure notablement plus étroite que le billet en cours de transfert, ce qui permet de stopper le billet dans sa progression afin qu'il puisse se loger à l'horizontal dans le réceptacle.

Bien entendu, on peut prévoir plusieurs systèmes de galet central et galet fou, si la largeur du ou des billets le nécessite.

Plus particulièrement, l'équipage mobile comprend, pour chaque galet fou, une potence en forme générale de U couché, dont une extrémité est montée à rotation indépendante coaxialement au galet central, tandis que l'autre supporte le galet fou, l'ouverture en U étant tournée vers le convoyeur dans ladite position d'attente.

Selon une autre caractéristique de l'invention, le premier moteur est apte à entraîner le galet central à vitesse constante sur ordre des moyens de commande.

De la sorte, il n'est pas utile de prévoir un moteur propre à entraîner en rotation, dans deux sens opposés, le galet central.

Dans une forme de réalisation particulière de l'invention, le dispositif comprend également un second moyen d'entraînement, de type courroie, apte à coupler ledit axe portant le galet central, à un axe solidaire du premier galet, ce qui permet de faire tourner ledit galet central et ledit premier galet simultanément à des vitesses sensiblement égales.

Ainsi, un unique moteur permet d'entraîner en rotation à la fois le galet central et le premier galet. De préférence, la courroie est crantée. Cependant, s'il y a lieu, on pourra prévoir un troisième moteur, indépendant du premier moteur pour entraîner le premier galet.

Par ailleurs, l'équipage mobile peut comprendre trois potences régulièrement réparties à 120° et supportant chacune un galet fou.

Ainsi, il est désormais possible de transférer jusqu'à trois billets en entraînant l'équipage mobile dans une rotation d'un tour complet, ce qui augmente notablement le rendement.

Les moyens de commande sont avantageusement constituée d'au moins un moteur pas à pas, pour contrôler avec précision le déplacement angulaire de l'équipage mobile.

Selon un aspect particulièrement important de l'invention, une lamelle élastique est prévue pour permettre le rappel élastique du galet fou vers le galet central, lequel rappel est ajusté en fonction de l'épaisseur et de la rigidité des billets.

D'autres caractéristiques et avantages de l'invention apparaîtront à l'examen de la description détaillée ci-après, ainsi que des dessins annexés, sur lesquels :
- la figure 1 illustre schématiquement un dispositif à roues à aubes selon la technique antérieure;
- la figure 2 illustre en perspective la structure détaillée d'un moyen de transfert selon la présente invention;
- la figure 3 illustre de façon schématique et plus particulière un mode de réalisation de l'entraînement du dispositif selon l'invention;
- la figure 4 est une vue en perspective permettant de mieux comprendre le dispositif, tel qu'illustré sur la figure 3; et
- les figures 5A à 5F sont des schémas très simplifiés permettant de mieux comprendre le fonctionnement des moyens d'entraînement selon l'invention.

Les dessins annexés comportent pour l'essentiel des éléments de caractère certain. Ils font donc partie intégrante de la description. A ce titre, ils pourront non seulement permettre de mieux faire comprendre celle-ci, mais aussi contribuer à la définition de l'invention, le cas échéant.

Sur la figure 1, la référence 1 désigne la sortie d'un convoyeur à galets, qui transporte un billet B. On voit ici le dernier train de galets, constitué de quatre paires de galets comprenant chacune un galet supérieur 10 et un galet inférieur 11, avec un suffixe particulier pour chaque paire. Un tel distributeur est destiné à plusieurs types de billets. Il est conçu pour les billets ayant les plus grandes dimensions.

Dans les réalisations antérieures, sur l'arbre d'un moteur 40, qui peut être un moteur pas à pas, sont montées une ou plusieurs roues à aubes. On voit ici trois roues à aubes 5-1 à 5-3, seules les aubes de la roue 5-1 étant représentées schématiquement, pour simplifier le dessin.

Le réceptacle d'empilage et de liassage des billets est constitué principalement de deux flans 61 et 62. Ils forment entre eux un angle voisin de 90°. Le flan vertical 61 est échancré en 61-1, 61-2 et 61-3 pour laisser passer les trois roues à aubes 5-1 à 5-3.

La pile de billets finalement obtenue est illustrée en P dans le réceptacle.

La figure 2 illustre de façon plus détaillée l'un des organes de transfert de billets susceptibles de remplacer les roues à aubes, sur son axe 7.

Cet axe 7 supporte une poulie 79 pour courroie crantée et un galet dit "central" 70.

Cet ensemble peut donc tourner librement, entraîné par la poulie 79. L'entraînement se fait à vitesse constante, et peut être assuré par un moteur pas à pas, ou bien par un moteur à courant continu régulé, ou en liaison directe avec le transport de billet amont.

Sur cet ensemble, par roulement à billes, est monté l'équipage mobile qui comporte un flasque avant 80-A, celui-ci solidaire d'une poulie 89 propre à l'entraînement par courroie crantée, et un flasque arrière 80-R. Ces flasques comprennent trois potences, distinguées par les suffixes 1, 2 et 3. On décrira seulement l'une d'entre elles.

Ces potences sont constituées de flans latéraux 91-1 et 92-1, réunis par une entretoise 93-1.

La découpe des flasques 80-A et 80-R fait que les flans latéraux 91-1 et 92-1 d'une potence définissent une forme de U couché, ouvert ici vers la gauche.

Les flans latéraux 91-1 et 92-1 définissent la partie supérieure du U. Près de leur extrémité libre, ils soutiennent un galet périphérique 90-1. L'axe de ce galet est rappelé vers le galet central 70 par des lamelles élastiques telles que 94-1, et son homologue arrière que l'on voit mieux en 94-2 sur la potence suffixée 2.

Le dessin fait également apparaître, en 95-2 et 96-2, des supports pour les axes incorporés aux flans latéraux 91-2 et 92-2, respectivement.

Cet équipage mobile est donc constitué de trois galets fous, montés sur leurs potences respectives, et rappelés élastiquement par les lamelles 94 vers le galet central 70, sous effort contrôlé.

Bien entendu, sur l'arbre 7, on peut monter plusieurs équipages de ce type, si la largeur des titres ou billets le nécessite.

On remarque immédiatement que ces dispositifs comportent un encombrement radial relativement plus faible que les roues à aubes traditionnelles.

Par ailleurs, une partie du dispositif va traverser les échancrures telles que 61-1 a 61-3, pratiquées dans le flan vertical du réceptacle habillé, tel qu'illustré sur la figure 1 pour la technique antérieure.

Comme précédemment indiqué, le galet central peut être entraîné à vitesse constante par un moteur pas à pas ou par un moteur à courant continu ou par entraînement direct avec le transport amont. Son entraînement n'a pas nécessairement à être synchronisé avec celui du galet périphérique, dès lors que la vitesse est convenablement stabilisée.

Sur les figures 3 et 4, le galet central 70 est dédoublé en 70A et 70B et entraîné, via la poulie 79, par les galets 83 et 86 du convoyeur d'entrée. L'équipage mobile est constitué des flans 91,92 et de galets fous 90A et 90B également dédoublés.

Une poulie 89 formée sur le flan 92 est entraînée par une courroie crantée 75 depuis une poulie motrice 78 montée sur un arbre 77. Des moyens d'entraînement contrôlés MC agissent sur l'arbre 77 pour réaliser l'entraînement des flans tels que 92 et par conséquent des galets tels que 90A et 90B. Ces moyens d'entraînement sont par exemple un moteur pas à pas, associé à un asservissement d'entraînement en boucle ouverte.

Il est maintenant fait référence aux figures 5A à 5F.

Sur la figure 5A, l'axe du galet fou 90 est sensiblement à la verticale de l'axe du galet central 70, de sorte que le point de tangence entre ces deux galets soit sensiblement dans l'axe de sortie du convoyeur d'entrée des billets B (figure 1). Le galet central 70 tourne à vitesse constante, et entraîne par conséquent le galet fou 90 pour tourner à la même vitesse linéaire, son axe restant cependant immobile.

Un billet B arrive à la même vitesse linéaire, et s'engage entre les deux galets 90 et 70. Il est rappelé que la pression du galet 90 sur le galet 70 est ajustée par les lamelles 94, compte tenu de l'épaisseur et de la rigidité des billets.

Sur la figure 5B, le billet B a commencé à pénétrer entre les deux galets 90 et 70.

Sur la figure 5C, le billet B a avancé, et son extrémité de droite atteint le point où opère un détecteur D.

Ce détecteur est implanté en position prédéterminée par rapport à la position d'attente du galet 90. Son implantation est de préférence prévue en dehors de la zone où opèrent les flans 91 et 92. Il peut s'agir d'un détecteur de billets agencé à la manière d'une barrière photo-électrique, ou mieux d'un détecteur de billets par réflexion d'un signal optique, par exemple.

Dès que le détecteur a perçu l'arrivée de l'extrémité du billet, le galet 90 est alors entraîné par son équipage mobile à une vitesse angulaire supérieure à celle du galet central 70. Les moyens décrits a propos des figures 3 et 4 entrent donc en fonction.

L'axe au galet 90 va alors maintenant progresser vers l'extrémité droite du billet B, tandis que le galet 90 roule néanmoins sur le galet central 70, et continue donc à assurer avec celui-ci le maintien du billet.

La vitesse angulaire imprimée à l'équipage mobile est ajustée pour que, dans la position de la figure 5E, le galet 90 ait dépassé l'extrémité droite du billet, lequel se trouve donc alors libéré, mais dans une position où il va pouvoir basculer pour tomber sur le fond du réceptacle 6.

Après cela, le galet 90 qui, avec une partie de l'équipage mobile et du galet central 70, aura traversé une échancrure du flan 61, va revenir à grande vitesse dans la position d'attente illustrée sur la figure 5F.

Cette description suppose qu'il y ait un seul galet fou. Lorsqu'il y en a plusieurs, ce n'est bien entendu pas le même galet, mais son suivant immédiat dans le sens des aiguilles d'une montre qui va venir se placer dans la position d'attente.

On remarque à cet effet qu'avec deux galets répartis à 180°, il va exister immédiatement un galet en position d'attente, dès lors que celui qui vient de travailler aura libéré le billet dans le réceptacle constitué des flans 61 et 62.

Le dispositif selon l'invention est particulièrement intéressant, en ce qu'il permet le traitement de nombreux types de titres avec un système simple, peu encombrant, ne nécessitant pratiquement qu'un détecteur de présence, et surtout assurant en permanence le maintien du billet jusqu'à ce que celui-ci soit déposé dans le réceptacle 6.

On a décrit plus haut un certain système d'entraînement du ou des équipages mobiles. Bien entendu, l'homme de l'art pourra y apporter de très nombreuses variantes. De même, bien que deux ou trois groupes de galets 90 soient actuellement préférés, un nombre supérieur est envisageable.

## Revendications

1. Dispositif de traitement de titres, du type comprenant :
- un premier (83) et un second (86) galets en contact, propres à assurer la translation d'un titre à la fois, ledit premier galet (83) étant apte à entraîner ledit second galet (86),
- un réceptacle (6), comportant un premier flan (61) formant butée pour arrêter un titre et permettre son empilement sur un second flan (62), et
- des moyens (5) de transfert de titres un par un entre la sortie des premier (83) et second (86) galets d'entrée et ce réceptacle, comportant :
* un premier moteur apte à faire tourner à vitesse contrôlée un axe (7),
* un galet central (70), solidaire de l'axe (7),
* un équipage mobile à rotation coaxialement au galet central (70), et porteur d'au moins un galet périphérique fou (90), rappelé élastiquement vers ledit galet (70), pour autoriser son entraînement par friction, cet équipage possédant une position d'attente dans laquelle le point de tangence du galet central et du galet fou est sensiblement dans l'axe du point de tangence des premier (83) et second (86) galets,
* un second moteur apte à faire tourner, autour de l'axe (7), ledit équipage mobile par l'intermédiaire d'un premier moyen d'entraînement (75), et
* des moyens de commande (MC) comprenant un détecteur de titres (D), et aptes à commander les premier et second moteurs en fonction d'une avance prédéterminée d'un titre détectée par ledit détecteur, afin d'entraîner le galet central et l'équipage mobile en un mouvement angulaire conjoint, lequel mouvement comporte un écart de vitesse angulaire qui permet de libérer le titre pour qu'il tombe dans le réceptacle,
caractérisé en ce que, les titres étant des billets de banque, le premier flan (61) dudit réceptacle (6) comprend une échancrure (61-1 à 61-3) propre à être traversée par la périphérie du galet central (70) et une partie de l'équipage mobile, avec le galet fou (90), et
en ce que les moyens de commande produisent ledit écart de vitesse angulaire sans recul du galet central, de manière telle que le galet fou dépasse l'extrémité du titre avant que celle-ci ne rencontre le premier flan (61) du réceptacle (6).

2. Dispositif selon la revendication 1, caractérisé en ce que l'équipage mobile comprend, pour chaque galet fou (90), une potence (91-92) en forme générale de U couché, dont une extrémité est montée à rotation indépendante coaxialement au galet central, tandis que l'autre supporte le galet fou, l'ouverture en U étant tournée vers le convoyeur dans ladite position d'attente.

3. Dispositif selon l'une des revendications 1 et 2, caractérisé en ce que le premier moteur est apte à entraîner le galet central (70) à vitesse constante sur ordre des moyens de commande (MC).

4. Dispositif selon l'une des revendications 1 à 3, caractérisé en ce qu'il comprend également un second moyen d'entraînement (85) apte à coupler ledit axe (7) portant le galet central (70), à un axe (84) solidaire du premier galet (83), ce qui permet de faire tourner ledit galet central (70) et ledit premier galet (83) simultanément à des vitesses sensiblement égales.

5. Dispositif selon l'une des revendications 1 à 4, caractérisé en ce que les premiers (75) et seconds (85) moyens d'entraînement sont des courroies.

6. Dispositif selon l'une des revendications 1 à 5, caractérisé en ce que l'équipage mobile comprend trois potences régulièrement réparties à 120° et supportant chacune un galet fou (90).

7. Dispositif selon l'une des revendications 1 à 6, caractérisé en ce que l'un au moins des moteurs est un moteur pas à pas.

8. Dispositif selon l'une des revendications précédentes, caractérisé en ce que le détecteur de titres (D) est placé en aval de la position d'attente du galet fou (90), en position prédéterminée.

9. Dispositif selon l'une des revendications précédentes, caractérisé en ce qu'une lamelle élastique (94-1 à 94-3) est prévue pour permettre le rappel élastique du galet fou (90) vers le galet central (70), lequel rappel est ajusté en fonction de l'épaisseur et de la rigidité des billets.

## Claims

1. Device for handling securities, of the type comprising:
- first (83) and second (86) wheels in contact with one another adapted to ensure the translation of one security at a time, the said first wheel (83) being adapted to drive the said second wheel (86),
- a receptacle (6) including a first blank (61) forming a stop for a security and allowing it to be stacked on a second blank (62), and
- means (5) for transferring securities one by one between the outlet of the first (83) and second (86) inlet wheels and this receptacle, including:
* a first motor adapted to rotate a shaft (7) at a controlled speed,
* a central wheel (70) integral with the shaft (7),
* a moving element rotating coaxially with the central wheel (70) and bearing at least one peripheral idler (90) spring-loaded towards the said wheel (70) in order to allow it to be driven by friction, this element having a ready position in which the tangent point of the central wheel and of the idler is substantially in line with the tangent point of the first (83) and second (86) wheels,
* a second motor adapted to rotate the said moving element about the shaft (7) by means of a first drive means (75), and
* control means (MC) comprising a security detector (D) and adapted to control the first and second motors as a function of a predetermined feed of a security detected by the said detector in order to drive the central wheel and the moving element in a joint angular movement, this movement including an angular speed deviation allowing the security to be freed so that it falls into the receptacle,
characterised in that, as the securities are banknotes, the first blank (61) of the said receptacle (6) comprises a notch (61-1 to 61-3) adapted to be traversed by the periphery of the central wheel (70) and part of the moving element, together with the idler (90), and
in that the control means produce the said angular speed deviation without a backward movement by the central wheel, so that the idler moves beyond the end of the security before the latter meets the first blank (61) of the receptacle (6).

2. Device according to claim 1, characterised in that the moving element comprises for each idler (90) a bracket (91-92) generally in the shape of an inverted U, one end of which is mounted to rotate independently and coaxially with the central wheel, while the other end supports the idler, the U-shaped opening being directed towards the conveyor in the said ready position.

3. Device according to one of claims 1 and 2, characterised in that the first motor is adapted to drive the central wheel (70) at a constant speed by order of the control means (MC).

4. Device according to one of claims 1 to 3, characterised in that it also comprises a second drive means (85) adapted to couple the said shaft (7) bearing the central wheel (70) to a shaft (84) integral with the first wheel (83) so that the said central wheel (70) and the said first wheel (83) can be rotated simultaneously at substantially equal speeds.

5. Device according to one of claims 1 to 4, characterised in that the first (75) and second (85) drive means are belts.

6. Device according to one of claims 1 to 5, characterised in that the moving element comprises three brackets distributed at regular intervals of 120° and each supporting an idler (90).

7. Device according to one of claims 1 to 6, characterised in that at least one of the motors is a stepping motor.

8. Device according to one of the preceding claims, characterised in that the security detector (D) is disposed downstream of the ready position of the idler (90) in a predetermined position.

9. Device according to one of the preceding claims, characterised in that a resilient strip (94-1 to 94-3) is provided to allow for the spring-loading of the idler (90) towards the central roller (70), this spring-loading being adjusted as a function of the thickness and rigidity of the banknotes.

## Patentansprüche

1. Vorrichtung zur Verarbeitung von Wertpapieren mit
- einer ersten (83) und einer zweiten (86) Walze, die einander berühren und dazu dienen, den Transport jeweils eines Wertpapiers sicherzustellen, wobei die erste Walze (83) dazu dient, die zweite Walze (86) anzutreiben,
- einer Aufnahmevorrichtung (6) mit einer ersten Platte (61), die einen Anschlag bildet, so daß ein ankommendes Wertpapier aufgehalten und auf einer zweiten Platte (62) auf einem Stapel abgelegt wird, und mit
- einer Vorrichtung (5), mit der Wertpapiere einzeln vom Ausgang der ersten (83) und der zweiten (86) Eingangswalze zu dieser Aufnahmevorrichtung befördert werden, bestehend aus:
* einem ersten Motor für den Antrieb einer Welle (7) mit einer bestimmten Geschwindigkeit,
* einer mittleren Walze (70), die mit der Welle (7) zusammen einen Teil bildet,
* einer beweglichen Vorrichtung, die koaxial zur mittleren Walze (70) rotiert und mindestens eine äußere Schleppwalze (90) aufweist, die elastisch gegen die genannte mittlere Walze (70) gedrückt wird, so daß sie durch Reibungswirkung angetrieben wird, wobei die Vorrichtung eine Warteposition besitzt, in der der Berührungspunkt der mittleren Walze und der Schleppwalze ungefähr auf der Achse des Berührungspunktes der ersten (83) und zweiten (86) Walze liegt,
* einem zweiten Motor, durch den mittels einer ersten Mitnahmevorrichtung (75) die genannte bewegliche Vorrichtung um die Welle (7) gedreht wird, sowie
* Steuerungselemente (MC) einschließlich eines Wertpapiererkenners (D), der den ersten und den zweiten Motor abhängig von einer vorgegebenen Vorwärtsbewegung eines vom genannten Wertpapiererkenners erkannten Wertpapiers steuert, so daß die mittlere Walze und die bewegliche Vorrichtung in einer verbundenen Drehbewegung mitgenommen werden, wobei die genannte Bewegung eine Winkelgeschwindigkeitsdifferenz aufweist, durch die das Wertpapier frei wird und in die Aufnahmevorrichtung fällt,
dadurch **gekennzeichnet,** daß die Wertpapiere Banknoten sind, die erste Platte (61) der genannten Aufnahmevorrichtung (6) eine Aussparung (61-1 bis 61-3) aufweist, in die der Umfang der mittleren Walze (70) und ein Teil der beweglichen Vorrichtung mit der Schleppwalze (90) eingeschoben ist, sowie
dadurch, daß die Steuerungselemente die genannte Winkelgeschwindigkeitsdifferenz ohne Zurückfahren der mittleren Walze erzeugen, so daß die Schleppwalze über den Rand des Wertpapiers hinausfährt, bevor dieser Rand die erste Platte (61) der Aufnahmevorrichtung (6) erreicht hat.

2. Vorrichtung gemäß Anspruch 1, dadurch **gekennzeichnet,** daß die bewegliche Vorrichtung für jede Schleppwalze (90) einen Arm (91-92) in Form eines liegenden U aufweist, dessen eines Ende so befestigt ist, daß eine unabhängige Rotationsbewegung koaxial zur mittleren Walze möglich ist, während das andere Ende die Schleppwalze trägt, wobei die Öffnung des U zur Fördervorrichtung in der genannten Warteposition hin zeigt.

3. Vorrichtung nach einem der Ansprüche 1 und 2, dadurch **gekennzeichnet,** daß der erste Motor dazu geeignet ist, die mittlere Walze (70) mit gleichmäßiger Geschwindigkeit entsprechend der Vorgabe durch die Steuerungselemente (MC) anzutreiben.

4. Vorrichtung nach einem der Ansprüche 1 bis 3, dadurch **gekennzeichnet,** daß eine weitere, zweite Mitnahmevorrichtung (85) zur Verbindung der genannten Welle (7), welche die mittlere Walze (70) trägt, mit einer Welle (84), die zusammen mit der ersten Walze (83) ein Teil bildet, vorhanden ist, so daß die genannte mittlere Walze (70) und die genannte erste Walze (83) gleichzeitig mit weitgehend gleicher Geschwindigkeit angetrieben werden.

5. Vorrichtung nach einem der Ansprüche 1 bis 4, dadurch **gekennzeichnet,** daß die erste (75) und die zweite (85) Mitnahmevorrichtung Riemen sind.

6. Vorrichtung nach einem der Ansprüche 1 bis 5, dadurch **gekennzeichnet,** daß die bewegliche Vorrichtung drei Arme aufweist, die in gleichmäßigen 120°-Abständen angeordnet sind und jeweils eine Schleppwalze (90) tragen.

7. Vorrichtung nach einem der Ansprüche 1 bis 6, dadurch **gekennzeichnet,** daß mindestens einer der Motoren ein Schrittmotor ist.

8. Vorrichtung nach einem der Ansprüche 1 bis 7, dadurch **gekennzeichnet,** daß der Wertpapiererkenner (D) in einer vorbestimmten Stellung hinter der Warteposititon der Schleppwalze (90) angeordnet ist.

9. Vorrichtung nach einem der Ansprüche 1 bis 8, dadurch **gekennzeichnet,** daß eine elastische Lamelle (94-1 bis 94-3) vorgesehen ist, welche die Schleppwalze (90) elastisch an die mittlere Walze (70) andrückt, wobei die Andruckstärke der Dicke und der Steifheit der Banknoten angepaßt ist.
